# EUROPÄISCHE PATENTSCHRIFT

(11) **EP 0 536 514 B1**
(45) Veröffentlichungstag und Bekanntmachung des Hinweises auf die Patenterteilung: **30.10.1996**
(21) Anmeldenummer: 92114261.8
(22) Anmeldetag: 21.08.1992
(51) Int. Cl.: B65H 39/075

(54) **Verfahren und Vorrichtung zum Einstecken von Druckprodukten in ein gefaltetes Hauptprodukt**
Method and means for inserting printed products in a main folded product
Procédé et dispositif pour insérer un produit imprimé dans un produit principal plié

(30) Priorität: 07.10.1991 CH 2971/91; 29.05.1992 CH 1730/92
(43) Veröffentlichungstag der Anmeldung: 14.04.1993
(73) Patentinhaber: Ferag AG, CH-8340 Hinwil (CH)
(72) Erfinder: Honegger, Werner, CH-8630 Tann-Rüti (CH)
(74) Vertreter: Patentanwälte Schaad, Balass, Menzl & Partner AG

(56) Entgegenhaltungen:
- EP-A- 0 346 578

## Beschreibung

Die Erfindung liegt auf dem Gebiete der Weiterverarbeitung von Druckprodukten und betrifft ein Verfahren und eine Vorrichtung gemäss den Oberbegriffen der Patentansprüche 1 und 14, mit denen verschiedene Druckprodukte in ein gefaltetes Hauptprodukt eingesteckt werden, während dieses kontinuierlich transportiert wird.

Zur Herstellung einer versandfertigen Einheit (Endprodukt) werden beispielsweise Vorprodukte oder Beilagen (Einsteckprodukte) in eine gefaltete Zeitung (Hauptprodukt) eingesteckt. Dazu wird das gefaltete Hauptprodukt geöffnet und die Einsteckprodukte zwischen die Faltteile des Hauptproduktes gesteckt, vorteilhafterweise während das Hauptprodukt kontinuierlich weiterbefördert wird. Für ein derartiges kontinuierlich arbeitendes Einstecken wird beispielsweise eine Einstecktrommel eingesetzt. Diese besitzt eine Anzahl von Zellen in denen die Hauptprodukte transportiert werden und denen Einsteckprodukte nacheinander zugeführt werden.

Einstecktrommeln sind beispielsweise beschrieben in der CH-A-584153. Es handelt sich dabei um Zelltrommeln, in die das Hauptprodukt, beispielsweise als Schuppenstrom eingeführt wird, immer ein Produkt pro Zelle. Während der ersten Umdrehung wird das Hauptprodukt geöffnet und in Achsrichtung der Trommel in der Zelle verschoben. Während einer leiten Umdrehung wird ein erstes einzelnes Einsteckprodukt oder eine erste Gruppe von Einsteckprodukten eingesteckt und das Hauptprodukt mit den Einsteckprodukten beispielsweise für einen weiteren Einsteckvorgang wieder in Achsrichtung der Trommel verschoben. In derselben Weise können auch mehrere Einsteckprodukte oder Gruppen von Einsteckprodukten eingesteckt werden. Um die Produktionsgeschwindigkeit hoch zu halten, müssen die Zellen so schmal wie möglich sein. Breitere Zellen bedingen bei gleicher Produktionsgeschwindigkeit grössere Trommeldurchmesser oder höhere Umdrehungszahlen, beides Anforderungen, die höhere Massenbeschleunigungen erfordern, was nicht erwünscht ist. Mit den bekannten Einstecktrommeln ist das Volumen der einsteckbaren Produkte deshalb beschränkt, und zwar weniger durch die Form und Grösse des Hauptproduktes als durch die Form und Grösse der Zellen der Einstecktrommel. Ferner müssen die Produkte in den Zellen verschoben werden, wodurch mechanische Reibung entsteht, die überwunden werden muss.

Kontinuierliche Verfahren sind andererseits zum Sammeln von Druckprodukten bekannt, wofür beispielsweise eine Transportvorrichtung mit Sammeltaschen eingesetzt wird, die durch ein Zugorgan kontinuierlich an verschiedenen Zuführstellen vorbeigeführt und dort mit Produkten beschickt werden. Ein derartiges Verfahren und eine entsprechende Vorrichtung sind beispielsweise beschrieben in der CH-A-668245. Auch bei diesem Sammeln ist das Volumen der sammelbaren Produkte hauptsächlich abhängig von der Form und Grösse der Taschen. Auch hier gilt, dass breitere Taschen für höhere Volumina von Produkten bei gleich grosser Produktionsgeschwindigkeiten höhere Transportgeschwindigkeiten bedingen. Für sehr verschiedene Sammelvolumina werden vorteilhafterweise verschiedene Taschen verwendet, was ein Umrüsten der Vorrichtung bedeutet.

Die Erfindung macht es sich nun zur Aufgabe, ein verbessertes Verfahren aufzuzeigen und eine entsprechend verbesserte Vorrichtung zu schaffen, mit deren Hilfe in einen kontinuierlichen Strom von gefalteten Hauptprodukten Einsteckprodukte in diese eingesteckt werden können. Dabei soll das Volumen der einsteckbaren Druckprodukte bedeutend unabhängiger sein von der Vorrichtung als dies bei bekannten solchen Vorrichtungen der Fall ist. Auch bei sehr hohen Produktionsgeschwindigkeiten sollen grosse Volumina von Einsteckprodukten eingesteckt werden können. Die Vorrichtung soll einfach realisierbar und ohne spezielle Interfaces in bekannte Transportsysteme für Druckprodukte integrierbar sein.

Diese Aufgabe wird gelöst durch das Verfahren und die Vorrichtung gemäss den entsprechenden Patentansprüchen 1 und 14.

Das erfindungsgemässe Verfahren beruht darauf, die gefalteten Hauptprodukte sozusagen als Sammeltaschen zu benutzen. Dazu werden sie mit dem Falz gegen unten und quer zur Transportrichtung beispielsweise von einer Anzahl von Greifern an einem Zugorgan derart gefördert, dass jeder Greifer von oben den in Transportrichtung hinteren Faltteil eines Hauptproduktes und den vorderen Faltteil des Folgeproduktes festhält. Das heisst mit anderen Worten, dass die beiden Faltteile eines Hauptproduktes oben von je einem Greifer festgehalten werden und dass das Hauptprodukt zwischen den beiden Greifern hängend eine gegen oben geöffnete Einstecktasche bildet. Zwischen den Greifern werden von oben an einer Anzahl von Einsteckstellen Einsteckprodukte oder oder Gruppen von Einsteckprodukten zugeführt. Das Volumen von Produkten, die gesamt eingesteckt werden können, ist in diesem Fall primär bestimmt durch den Abstand der Greifer. Das Volumen von Produkten, die in einem einzelnen Einsteckvorgang eingesteckt werden können, ist bestimmt durch den zugänglichen Platz zwischen den Greifern. Da der Abstand der Greifer und damit auch der zwischen ihnen zugängliche Platz mindestens über beschränkte Transportstrecken nach bekannten Methoden variabel gestaltet werden kann, ist das mögliche Volumen der Einsteckprodukte im wesentlichen unabhängig von der Vorrichtung und nur abhängig von der Grösse und der Form des Hauptproduktes.

Die Hauptprodukte werden in diesem erfindungsgemässen Verfahren oben gehalten und transportiert, während ebenfalls von oben eingesteckt wird. Dies bedingt, dass das Zugorgan der Einsteckstrecke nicht über den transportierten Produkten, sondern seitlich davon angeordnet ist.

Die einzige Anforderung, die das erfindungsgemässe Verfahren an das Hauptprodukt stellt, ist die, dass es gefaltet oder faltbar ist. Es kann sich dabei beispielsweise um einen Ein- oder Zweifalt handeln, um ein einzelnes gefaltetes Blatt oder mehrere ineinanderliegende gefaltete Blätter.

Das erfindungsgemässe Verfahren und die erfindungsgemässe Vorrichtung werden anhand der folgenden Figuren detailliert beschrieben. Dabei zeigen:
- **Figur 1**: ein Schema für eine beispielhafte Variante des erfindungsgemässen Verfahrens zum Einstecken von Druckprodukten in ein gefaltetes Hauptprodukt.
- **Figur 2**: eine Detaildarstellung der Übernahme der Hauptprodukte, als Ansicht senkrecht zur Förderrichtung;
- **Figur 3**: eine Detaildarstellung des Einsteckens, als Ansicht senkrecht zur Förderrichtung;
- **Figur 4**: eine Detaildarstellung wie Figur 2 der Übernahme der Hauptprodukte für eine weitere Verfahrensvariante;
- **Figur 5**: eine beispielhafte Ausführungsform eines Greifers, als Ansicht senkrecht zur Förderrichtung;
- **Figur 6**: der Greifer gemäss Figur 5, in einer Ansicht parallel zur Förderrichtung;
- **Figur 7**: eine weitere beispielhafte Ausführungsform des Greifers, als Ansicht senkrecht zur Förderrichtung;
- **Figur 8**: der Greifer gemäss Figur 7, in einer Ansicht parallel zur Förderrichtung;
- **Figur 9**: eine weitere Variante zur Übernahme der Hauptprodukte von den Transportmitteln der Einsteckstrecke.

**Figur 1** zeigt ein Schema einer beispielhaften Variante des erfindungsgemässen Verfahrens zum Einstecken von Druckprodukten in ein gefaltetes Hauptprodukt. Die Hauptprodukte H werden der Einsteckstrecke 1 mit dem Falz gegen unten in geöffnetem Zustand kontinuierlich zugeführt. Dies wird beispielsweise mit einer Einstecktrommel 2 realisiert, wie sie zum Beispiel aus der CH-A-584153 oder der EP-A-0241634 bekannt ist, die hier als bekannt vorausgesetzt sind. In diese Einstecktrommel 2 werden die Hauptprodukte als Schuppenstrom eingeführt, immer ein Hauptprodukt pro Zelle (in der Figur nicht dargestellt). Die Hauptprodukte werden, währenddem sie in der Trommel einen Umgang machen, geöffnet und in Richtung der Trommelachse um mindestens ihre Breite quer zur Transportichtung und parallel zur Trommelachse verschoben. Nach diesem einen Umgang in der Einstecktrommel werden die Hauptprodukte aus der Einstecktrommel übernommen (Überahmestelle U) von einer Anzahl durch ein Zugorgan 3 (schematisch als strichpunktierte Linie dargestellt) im wesentlichen tangential zur Einstecktrommel 2 bewegten Greifern 4. Jeder Greifer 4 fasst den in Förderrichtung F hinteren Faltteil eines Hauptproduktes und den vorderen Faltteil des Folgeproduktes. Diese beiden Faltteile stehen mit ihren vom Falz abgewandten Kanten einander unmittelbar benachbart aus benachbarten Zellen der Einstecktrommel vor und können leicht erfasst werden von einem Greifer, der mit der Einstecktrommel synchronisiert und auf die Zelltrennwand ausgerichtet bewegt wird. Die Hauptprodukte H und die Greifer 4 werden versetzt an die Übernahmestelle gefördert, das heisst mit im wesentlichen gleichen Abständen aber um einen halben Abstand phasenverschoben (bezogen auf die Mitte der Hauptprodukte).

Das Zugorgan 3 fördert die Greifer 4 und die Hauptprodukte H, die zusammen quasi ein kontinuierliches Faltband bilden, auf der Einsteckstrecke 1 unterhalb einer beliebigen Anzahl von Einsteckstationen 5 derart vorbei, dass aus diesen von oben einzelne Einsteckprodukte E oder Gruppen von Einsteckprodukten zwischen den Greifern hindurch in die Hauptprodukte eingesteckt werden können. Die Zuführung der Einsteckprodukte von oben wird beispielsweise durch einen Zuführungstransporteur 5.1 mit steuerbaren Klammern 5.2 realisiert, wobei die Klammern 5.2 die Einsteckprodukte E frei hängend transportieren und der Zuführungstransporteur 5.1 im wesentlichen dieselbe Förderrichtung aufweist wie die Einsteckstrecke 1 und sich dieser in einem spitzen Winkel von oben nähert.

Die Endprodukte HE, also Hauptprodukte H, in denen alle Einsteckprodukte E eingesteckt sind, werden in einer Abgabestelle A beispielsweise an ein Weitertransportsystem 6 übergeben. Dabei kann es sich um einen weiteren Transporteur 6.1 mit steuerbaren Klammern 6.2 handeln, wobei die Klammern 6.2 die Endprodukte HE von unten, also am Falz des Hauptproduktes erfassen. Das Weitertransportsystem 6 ist derart mit der Einsteckstrecke 1 synchronisiert, dass die zeitlichen Klammerabstände dieselben sind und dass die Klammern des Weitertransportsystems 6 die Endprodukte HE sicher führen, bevor die Greifer 4 der Einsteckstrecke 1 sich öffnen und die Hauptprodukte loslassen.

Der Hauptvorteil des erfindungsgemässen Einsteckverfahrens besteht darin, dass die Hauptprodukte H auf derselben Seite von den Greifern 4 gehalten werden, auf der auch eingesteckt wird, und nicht wie bei den bekannten Systemen auf der Falzseite. Jedes Hauptprodukt H hängt mit dem Falz nach unten frei zwischen zwei Greifern 4. Da der Falzbereich nicht mechanisch festgehalten wird, richtet sich seine Form vor allem nach den bereits eingesteckten Einsteckprodukten. Die Einsteckprodukte E werden von der Schwerkraft und von der durch die Förderung erzeugten leichten Bewegung des Hauptproduktes H tiefstmöglich in den Falz bewegt.

Damit Einsteckprodukte E, die sich bereits im Hauptprodukt H befinden, relativ zu diesem eine definierte Stellung einnehmen, wenn weitere Einsteckprodukte E eingesteckt werden, ist es vorteilhaft, das Hauptprodukt nicht in genau senkrechter Richtung hängend zu fördern, sondern den Falz jedes Hauptproduktes gegenüber der Mittelsenkrechten zwischen den beiden Greifern, die das Produkt halten, in Förderrichtung gegen vorne zu verschieben. Damit bildet der in Förderrichtung hintere Faltteil Hₕ des Hauptproduktes eine Ablagefläche für die Einsteckprodukte. Dies kann auf verschiedene Arten, insbesondere durch eine entsprechende Stellung der Greifer an den Einsteckstellen, bewirkt werden, was noch im Zusammnehang mit den Figuren 3, 4, 5 und 6 detailliert beschrieben werden soll.

Auch bei der Übernahme der Hauptprodukte H durch die Greifer 4 der Einsteckstrecke 1 und bei der Abgabe der Endprodukte HE an das Weitertransportsystem 6 ist es vorteilhaft, die Hängelage der Hauptprodukte H in einem beschränkten Masse steuern zu können, damit diese reibungslos übernommen bzw. abgegeben werden können. So ist, wie in der Figur 1 dargestellt, für die Übernahme aus einer Einstecktrommel eine Stellung mit nachschleppender Falzkante, für die Abgabe eine Stellung mit vorauseilender Falzkante vorteilhaft.

Verfahrensvarianten des in der Figur 1 dargestellten Verfahrens bestehen darin, dass die Zuführung des Hauptproduktes H in die Einsteckstrecke 1 nicht durch eine Einstecktrommel 2, sondern durch ein anderes Transportmittel realisiert wird. An dieses Transportmittel ist die Anforderung gestellt, dass die Hauptprodukte H mit der Falzkante quer zur Förderrichtung (gegen unten oder gegen oben), in geöffnetem Zustand derart an die Übernahmestelle (U) geführt werden, dass beide Faltteile (Hᵥ, Hₕ) jedes Hauptproduktes einzeln an der der Falzkante gegenüberliegenden Kante erfassbar sind.

Eine weitere Variante besteht darin, dass die Zuführung von Einsteckprodukten E nicht durch Zuführungstransporteure 5.1 mit Klammern 5.2 sondern mit einem anderen Transportsystem realisiert wird. Dabei muss das Transportsystem die Bedingung erfüllen, dass die Einsteckprodukte oder Gruppen von Einsteckprodukten in einer im wesentlichen senkrechten Lage und mit freier oder geführter Unterkante an die Einsteckstelle transportiert werden.

Eine weitere Variante besteht darin, dass die Endprodukte HE nicht an einen Transporteur 6.1 mit Klammern 6.2 übergeben werden, sondern an ein anderes Transportsystem. Dieses Transportsystem muss derart ausgestaltet sein, dass es die Endprodukte HE in im wesentlichen senkrechter Lage mit nach unten gerichteter Falzkante des Hauptproduktes H empfangen kann und dass es die Endprodukte von der Falzseite her stützen und führen kann, bevor die Greifer 4 der Einsteckstrecke 1 sich öffnen und die Hauptprodukte loslassen.

Eine weitere Verfahrensvariante besteht darin, dass die Einsteckstrecke nicht eine Förderstrecke mit konstanten Greiferabständen ist, sondern eine Förderstrecke, auf der die Greiferabstände variieren. Vorrichtungen für derartige Förderstrecken sind beispielsweise beschrieben in der EP-A-309702, die hier als bekannt vorausgesetzt wird. Eine solche Förderstrecke kann beispielsweise derart ausgelegt und gesteuert sein, dass der Greiferabstand an der Einsteckstelle vergrössert und dadurch die durch die Hauptprodukte gebildeten Taschen für das Einstecken voluminöser Einsteckprodukte weiter offen sind.

Eine weitere Variante besteht darin, dass jeder Faltteil jedes Hauptproduktes von einem separaten Greifer erfasst und über die Einsteckstrecke gefördert wird, wobei die Abstände zwischen Greifern, die die Faltteile eines Hauptproduktes greifen, grösser sein kann als der Abstand zwischen Greifern, die die Faltteile benachbarter Hauptprodukte greifen.

Eine weitere Verfahrensvariante besteht darin, die relativ zur Mittelsenkrechten zwischen den beiden Greifern, die die beiden Faltteile des Hauptproduktes halten, asymmetrische Hängelage dieses Hauptproduktes zu erstellen, indem die erfassten, vom Falz abgewandten Kanten der beiden Faltteile nicht gleich weit entfernt vom Falz erfasst werden. Dies heisst mit anderen Worten, , dass der in Förderrichtung vordere Faltteil Hᵥ eines Hauptproduktes eine kürzere, der in Förderrichtung hintere Faltteil Hₕ eine längere hängende Wand der durch das Hauptprodukt gebildeten Einstecktasche bilden, sodass diese auch ohne entsprechende Stellung der Greifer eine für das Einstecken günstige Hängeposition einnimmt. Eine entsprechende Übergabe aus einer Einstecktrommel wird im Detail im Zusammenhang mit der Figur 4 beschrieben.

Die Figur 1 zeigt die Einsteckstrecke als im wesentlichen geradlinige Förderstrecke. Eine derartige Führung des Zugorganes 3 der Einsteckstrecke ist in keiner Weise zwingend. Die Einsteckstrecke kann Gefälle aufweisen und/oder Kurven, ohne dass sich das auf das erfindungsgemässe Verfahren auswirkt.

**Figur 2** zeigt mehr im Detail als Figur 1 das Verfahren zur Übernahme der gefalteten Hauptprodukte aus der Einstecktrommel 2 durch die Greifer 4 der Einsteckstrecke 1. Die Einstecktrommel 2 weist Zellen auf, die durch radiale Zelltrennwände 21.1 bis 21.4 voneinander getrennt sind. Die Zelltrennwände sind geschnitten dargestellt und zwar mit Schnittebenen, die von 21.1 bis 21.4 schrittweise in Richtung der Trommelachse verschoben sind vom Bereiche der Trommelachse, in dem die Hauptprodukte eingeführt werden (Eingangsbereich, 21.1 und 21.2) bis zum Bereich der Trommel, in dem die Hauptprodukte von den Greifern der Einsteckstrecke übernommen werden (Übernahmebereich, 21.3 und 21.4). Die Hauptprodukte H.1 bis H.3 sind dadurch, ebenfalls geschnitten, in verschiedenen Übernahmestadien sichtbar.

Die Zellen der Einstecktrommel sind durch Zelltrennwände 21.1 bis 21.4 im wesentlichen radial voneinander abgeteilt und erstrecken sich in Richtung der Trommelachse mindestens um die doppelte Breite der zu verarbeitenden Hauptprodukte. Auf dem Grunde jeder Zelle ist ein Förderschlitten 22 angeordnet, der ein in der Zelle stehendes Druckprodukt in Richtung der Trommelachse vom Eingangsbereich in den Übernahmebereich fördert, während es von einem Presshebel 23 gegen die eine Förderschlittenseite gepresst und so festgehalten wird. Auf den Zelltrennwänden sind im Bereiche der Zellenöffnung in Richtung Trommelachse verschiebbare Stützbleche 24 angeordnet, die sich in zwei benachbarte Zellen erstrecken. Das Zugorgan 3 der Einsteckstrecke 1 (schematisch als strichpunktierte Linie dargestellt) ist derart an die Einstecktrommel geführt, dass die Greifer 4 im obersten Bereich der Trommel den Trommelumfang erreichen und auf die Zelltrennwände ausgerichtet sind.

Die gefalteten Hauptprodukte werden in die Zellen der Einstecktrommel 2 eingeführt und geöffnet (in der Figur nicht sichtbar), derart, dass sie mit dem Falz im Förderschlitten 22 aufliegen, festgehalten durch den Presshebel 23. Die Faltteile werden beim Öffnen voneinander getrennt und liegen im wesentlichen an den beiden, die Zelle begrenzenden Zelltrennwänden an. Sie werden im Bereiche ihrer vom Falz abgewandten Kanten durch das darübergleitende Stützblech 24 in dieser Lage gehalten. Förderschlitten 22, Presshebel 23 und Stützblech 24 bewegen sich nun in der Richtung der Trommelachse (senkrecht zur Papierebene der Figur) und verschieben auch das Hauptprodukt in den Übernahmebereich der Trommel, über dem die Greifer 4 der Einsteckstrecke 1 sich bewegen. Die Zelltrennwände (21.3 und 21.4) sind in diesem Bereiche als dünne Bleche ausgebildet, mindestens im Bereiche der Zellöffnung. Die Hauptprodukte werden von den Stützblechen 24 gestützt, bis sie in den Bereich der Greifer 4 der Einsteckstrecke 1 gefördert sind. Dort übernehmen die Greifer 4 die Stützfunktion und die Stützbleche 24 bewegen sich zurück in den Eingangsbereich der Trommel, wo sie erneut einlaufende Produkte stützen. Sobald die Hauptprodukte im Bereiche der Greifer 4 sind, wird der Presshebel 23 gelöst, dann schliesst der Greifer 4 und klemmt damit den in Förderrichtung F hinteren Faltteil (bspw. H.3ₕ) eines Hauptproduktes zusammen mit dem vorderen Faltteil (bspw. H.2ᵥ) des Folgeproduktes fest. Die nicht mehr in den Förderschlitten 22 festgehaltenen Hauptprodukte werden in der Form eines quasi endlosen Faltbandes aus der Einstecktrommel in die Einsteckstrecke gefördert.

**Figur 3** zeigt die von den Greifern 4 in Förderrichtung F durch einen Ausschnitt der Einsteckstrecke geförderten Hauptprodukte. Dabei sind die Greifer 4 wie bereits erwähnt derart gesteuert, dass die Falzkanten der Hauptprodukte vor der Mittelsenkrechten zwischen zwei Greifern bewegt wird. Der Ausschnitt zeigt, wie in die Hauptprodukte H, die bereits drei Einsteckprodukte E.1/2/3 enthalten, ein weiteres Einsteckprodukt E.4 eingesteckt wird. Dieses wird von einem beliebigen Transportsystem (in der Figur nicht dargestellt) mit frei hängender Unterkante von oben in den Bereich der Einsteckstrecke bewegt. Das Einsteckprodukt E.4 wird durch ein Leitelement 31 zwischen zwei Greifer 4 geführt, vorteilhafterweise in einer Lage, in der die Unterkante des Produktes seiner Oberkante in Förderrichtung voraus ist. Sobald die Unterkante des Einsteckproduktes E.4 zwischen den Greifern 4 genügend geführt ist, kann es vom Zuführungsmittel losgelassen werden und fällt in die vom Hauptprodukt H gebildete Tasche. Wird das Hauptprodukt mindestens an der Einsteckstelle derart gefördert, dass der Falz in Förderrichtung vor der Mittelsenkrechten zwischen den zwei Greifern liegt, liegen die bereits im Hauptprodukt eingesteckten Produkte E.1/2/3 am hinteren Faltteil Hₕ an und das ebenfalls mit voraneilender Unterkante eingesteckte Produkt E.4 wird sich in Förderrichtung vor die bereits eingesteckten Produkte legen. Durch eine derartig "schiefe" Hängelage der Hauptprodukte kann eine definierte Lage der Einsteckprodukte und eine immer freie Einstecköffnung für einen weiteren Einsteckvorgang erreicht werden.

**Figur 4** zeigt für eine weitere Verfahrensvariante eine Übernahme U' von Hauptprodukten H durch Greifer 4 einer Einsteckstrecke in einer gleichen Darstellung wie Figur 2. Es handelt sich wiederum um die Übernahme aus einer Einstecktrommel, bei der die Hauptprodukte aber derart übergeben werden, dass der in Förderrichtung F vorlaufende Faltteil (bspw. H.4ᵥ) jedes Hauptproduktes tiefer, das heisst näher am Falz, erfasst wird als der in Förderrichtung nachlaufende Faltteil (bspw. H.5ₕ). Wie bereits erwähnt, kann dadurch eine für das Einstecken günstige, relativ zur Mittelsenkrechten zwischen den beiden Greifern derart asymetrische Hängelage der Hauptprodukte erreicht werden, dass der Falz des Hauptproduktes in Förderrichtung vor dieser Mittelsenkrechten liegt. Teile, die in der Figur 2 mit gleicher Funktion bereits beschrieben wurden, sind in dieser Figur mit denselben Bezugsziffern bezeichnet.

Der Hauptunterschied zu der in der Figur 2 dargestellten Übergabe besteht darin, dass die Hauptprodukte nicht im oberen Bereich der Einstecktrommel durch die Greifer ergriffen und aus den Zellen der Trommel gezogen werden, sondern in dem Sektor der Trommel, in dem sich die Produkte gegen oben bewegen und die Zelltrennwände eine etwa waagrechte Lage haben. In diesem Bereich der Einstecktrommel wird noch jedes Produkt durch einen Presshebel 23 in der Zelle gehalten.

Von der Einstecktrommel sind in der Figur 4 vier mit Hauptprodukten H.4 bis H.7 belegte Zellen teilweise sichtbar. Sie sind durch Zelltrennwände 21.5, 21.6, 21.7 voneinander getrennt. Die Zelltrennwände sind senkrecht zur Trommelachse geschnitten dargestellt. Die Hauptprodukte H.4, H.5, H.6 und H.7 sind ebenfalls geschnitten dargestellt und in verschiedenen Übernahmestadien. Die Bewegung der Hauptprodukte in achsialer Richtung der Einstecktrommel und die Öffnung der Hauptprodukte ist in diesem Bereich der Trommel bereits abgeschlossen. Jedes Hauptprodukt wird durch den Presshebel 23 im Bereiche seines Falzes gegen die vordere Zellentrennwand (eigentlich gegen den vorderen Teil des Transportschlittens 22) gepresst. Der in Förderrichtung vordere Faltteil (bspw. H.4ᵥ) jedes Hauptproduktes wird von einem Führungselement, beispielsweise einem Führungsstab 25 derart gehalten, dass er im wesentlichen an der vorderen Zelltrennwand anliegt. Der in Förderrichtung hintere Faltteil (bspw. H.5ₕ) hängt hingegen von da, wo er vom Presshebel 23 zusammen mit dem vorderen Faltteil gehalten wird, frei in der Zelle, in der er an der Übernahmestelle U' durch die Schwerkraft gegen die andere, hintere Zellentrennwand gedrückt wird. Dadurch liegt der vordere Faltteil im wesentlichen an der vorderen Zellentrennwand der Zelle an, während der hintere von der vorderen zur hinteren Zellentrennwand verläuft und deshalb weniger weit an der Zellwand nach aussen reicht. Derart sind die beiden Produktekanten, die von einem Greifer erfasst werden, gegeneinander versetzt, sodass der Greifer den vorderen Faltteil (bspw. H.4ᵥ) eines Hauptproduktes näher am Falz greift als den hinteren Faltteil (bspw. H.5ₕ) des vorangehenden Hauptproduktes.

Die Greifer 4 haben dieselbe Funktion wie die Greifer der Figur 2. Sie sind derart mit der Einstecktrommel synchronisiert, dass sie sich auf die Zelltrennwände ausgerichtet gegen die Einstecktrommel bewegen.

**Figuren 5 und 6** zeigen eine beispielhafte Ausführungsform eines Greifers mit dem das erfindungsgemässe Einsteckverfahren durchgeführt werden kann, als Ansicht quer zur Förderrichtung (Figur 5) und als Ansicht parallel zur Förderrichtung, von hinten (Figur 6). Es handelt sich bei dem Greifer um eine Weiterentwicklung des Greifers gemäss der CH-A-644816, die hier als bekannt vorausgesetzt wird. Selbstverständlich können auch andere Greifer zum Einsatz kommen.

Der Greifer besteht im wesentlichen aus einer quasi stationären Klemmzunge 41, die mit einem Greifergehäuse 42 einstückig ausgebildet sein kann, und einer beweglichen Klemmzunge 43, die mit einer Spiralfeder (in den Figuren nicht dargestellt) einstückig ausgebildet ist. Der Greifer ist mit einer Welle 44 mit dem Zugorgan 3 verbunden. Die Welle 44 ist dabei in einem Lager 45 des Zugorganes und im Gehäuse 42 drehbar gelagert. Das Gehäuse 42 ist mittels einer ersten Steuerrolle 46, die drehbar auf einer fest am Gehäuse 42 befestigten Steuerwelle 46.1 angeordnet und entlang der Einsteckstrecke auf Steuerkulissen 47 abrollen kann, um die Achse der Welle 44 schwenkbar.

Eine zweite Steuerrolle 48 ist drehbar an einem mit der Welle 44 fest verbundenen Verbindungsstück 49 angeordnet und bestimmt, wenn sie an einer entsprechenden Kulisse 50 abrollt, die Drehlage der Welle 44. Die an der beweglichen Klemmzunge 43 angeformte Spiralfeder ist fest mit der Welle 44 verbunden, sodass die Drehlage der Welle 44 und die Schwenklage des Gehäuses die Stellung der beweglichen Klemmzunge 43 und die Spannung der Spiralfeder bestimmen.

Die bewegliche Klemmzunge 43 wird gegenüber der stationären Klemmzunge in einer offenen Stellung (strichpunktiert dargestellt) gehalten, wenn die zweite Steuerrolle 48 auf einer entsprechenden Kulisse 50 läuft. Wird die zweite Steuerrolle 48 und mit ihr die Welle 44 durch eine entsprechende Steuerkulisse 50 in der Richtung des Pfeiles C (bei gleichbleibender Schwenklage des Gehäuses 42) gedreht, bewegt sich die bewegliche Klemmzunge 43 gegen die stationäre Klemmzunge 41, das heisst, der Greifer schliesst sich. Wenn die bewegliche Zunge an der stationären ansteht, spannt sich dabei die Feder.

Der Greifer weist eine Verklinkung auf, die die beiden Zungen in dieser geschlossenen Lage fixiert. Diese besteht beispielsweise aus einem an der Welle 44 befestigten Rastzahn 51 und einer entsprechenden, am Gehäuse schwenkbar angeordneten Rastklinke 52. Die Rastklinke wird durch eine Feder in ihre Rastposition gedrückt (wie dargestellt) und durch eine Steuerkulisse 53 geöffnet. Wenn die Verklinkung eingerastet ist, ist die bewegliche Klemmzunge 43 mit der stationären Klemmzunge 41 fest verbunden und damit die Schwenkbarkeit des Gehäuses 42 relativ zur Welle 44 blockiert.

Sowohl in offenem als auch in geschlossenem Zustand kann die Schwenklage des Greifers verändert werden, indem die erste Steuerrolle 46 durch entsprechende Steuerkulissen 47 verschwenkt wird, wobei beide Klemmzungen mit verschwenkt werden, wenn der Verschwenkung der beweglichen Klemmzunge nicht durch entsprechende Kulissen 50 entgegengewirkt wird. Die Figur 5 zeigt den Greifer in einer mittleren Lage, in der ein Druckprodukt im wesentlichen senkrecht ergriffen wird, das heisst ein gefaltetes, von zwei benachbarten Greifern ergriffenes Druckprodukt symmetrisch nach unten hängt. Eine Schwenkung der ersten Steuerrolle 46 und damit des Greifers in Richtung des Pfeiles B bringt diesen in eine Einsteckposition, wie sie in der Figur 3 dargestellt ist. Eine Schwenkung in entgegengesetzter Richtung erzeugt eine Übernahmeposition, wie diese im Übernahmebereich (siehe Figuren 2 und 4) vorteilhaft ist.

Ebenfalls fest mit der Welle 44 verbunden können beabstandet vom Greifer beidseitig Stützelemente 54.1 und 54.2 angeordnet sein. Diese bewegen sich beim Schliessen des Greifers (Übernahme) mit der beweglichen Klemmzunge und führen die zu erfassenden Produktekanten entsprechend. Auf der Einsteckstrecke werden sie mit dem Greifer in eine Einsteckposition gebracht, derart, dass ihr unterer Teil dem oberen Teil vorausbewegt wird. Derartige Stützelemente sind besonders vorteilhaft, wenn die zu fördernden Hauptprodukte wenig steif sind und für einen einwandfreien Einsteckvorgang eine Stutzung durch den Greifer in ihrem mittleren Bereich nicht ausreicht.

Das Zugorgan 3 kann beispielsweise als angetriebene Kette 54 in einem Kanal 55 ausgebildet sein. Da der Raum über den Greifern 4 für das Einstecken frei sein muss, ist es notwendig, die Greifer 4 seitlich vom Zugorgan 3 anzuordnen. Dabei kann je nach Gewicht der Produkte und Ausführungsform der Vorrichtung nur auf der einen Seite ein Zugorgan oder beidseitig je ein Zugorgan angeordnet sein. Die in den Figuren 5 und 6 dargestellte Ausführungsform zeigt auf der einen Seite ein Zugorgan, auf der anderen Seite eine auf einer Schiene 56 abrollende Stützrolle 57.

**Figuren 7 und 8** zeigen eine weitere beispielhafte Ausführungsform eines Greifers (4'), der sich für des erfindungsgemässe Verfahren eignet, wiederum als Ansicht quer zur Förderrichtung (Figur 7) und als Ansicht parallel zur Förderrichtung (Figur 8). Es handelt sich dabei um eine Weiterentwicklung des Greifers gemäss Figuren 5 und 6. Der Greifer 4' ist im wesentlichen unterhalb eines entsprechenden Zugorganes 3' angeordnet, aber die an das Greifergehäuse 81 angeformte, quasi stationäre Klemmzunge 82 ist derart seitlich verbreitert, dass sie sich um mindestens die Breite der zu verarbeitenden Hauptprodukte H seitlich vom Greifergehäuse 81 erstreckt. Auch die den Greifer tragende Welle 83 erstreckt sich über dieselbe Breite und an ihr sind zwei bewegliche Klemmzungen 84.1 und 84.2 im Bereiche der verbreiterten, quasi stationären Klemmzunge 82 angebracht. Die Funktion des Greifers 4' ist dieselbe wie für den Greifer der Figuren 5 und 6 beschrieben.

Über der einseitig vom Greifergehäuse 81 ausladenden Welle 83 ist dachförmig eine Einsteckschablone 85 angeordnet, die sich mit dem Greifer durch die ganze Einsteckstrecke bewegt und als Führungsmittel für die einzusteckenden Produkte dient.

**Figur 9** zeigt eine weitere Variante zur Übernahme von gefalteten Hauptprodukten H durch die Greifer 4 der Einsteckstrecke 1. In dieser Variante wird zum Zuführen und Öffnen der Hauptprodukte nicht eine Einstecktrommel verwendet, sondern ein Zuführungstransportmittel 90, das die Hauptprodukte hängend und am Falz ergriffen transportiert, ein Öffnungsmittel 91, mit dem die frei hängenden Faltteile der Hauptprodukte getrennt, das heisst die Hauptprodukte geöffnet werden, und ein Offenhaltungsmittel 92, mit dem die Hauptprodukte offen gehalten werden. Als Zuführungstransportmittel kann ebenfalls ein Klammertransporteur zum Einsatz kommen, der die Hauptprodukte beispielsweise an einer Übergabestelle aus einem Schuppenstrom oder von einer Sammeltrommel übernimmt. Öffnungsmittel und Offenhaltemittel sind an sich bekannt, beispielsweise aus EP-A-0 522 319 und EP-A-0 564 812.

Werden, wie in der Figur 9 dargestellt, für die Offenhaltung der Hauptprodukte beispielsweise seitlich in die durch das Öffnungsmittel 91 geöffneten Produkte eingeführte Führungsmittel 93 eingesetzt, die sich ebenfalls in Förderrichtung F bewegen, können die Hauptprodukte auch asymmetrisch geöffnet werden. Dies wird realisiert, indem die Führungsmittel 93 im wesentlichen senkrecht unter dem durch das Zuführungstransportmittel 90 fetgehaltenen Falz in das nur leicht geöffnete Hauptprodukt eingeführt werden und sich dann etwas langsamer als das Zuführungstransportmittel 90 in Förderrichtung bewegen. Dadurch bleibt der in Förderrichtung vorlaufende Faltteil Hᵥ im wesentlichen senkrecht hängen während der in Förderrichtung hintere Faltteil Hₕ nach hinten ausgelenkt wird. Wenn der hintere Faltteil derart stark nach hinten ausgelenkt ist, dass seine vom Falz abgewandte Kante sich dem vorderen Faltteil des Folgeproduktes nähert, können die beiden Faltteile von einem Greifer der Einsteckstrecke ergriffen werden. Die durch derart ergriffene Hauptprodukte gebildeten Einstecktaschen, haben, wie diejenigen gemäss der Figur 4, einen in Förderrichtung voraneilenden Falz, dadurch dass der vordere Faltteil Hᵥ näher am Falz ergriffen wird als der hintere Faltteil Hₕ.

Die von den Greifern 4 der Einsteckstrecke 1 vom Zuführungstransportmittel ergriffenen Hauptprodukte werden in einer Umlenkung 94 in die für das Einstecken notwendige Position mit nach unten hängendem Falz gedreht. Der Einsteckvorgang läuft wie bereits beschrieben ab.

## Patentansprüche

1. Verfahren zum Einstecken von Einsteckprodukten (E) in in zwei Faltteile (Hₕ, Hᵥ) gefaltete Druckerei-Hauptprodukte (H), bei dem die Hauptprodukte (H) mit untenliegendem Falz über eine Einsteckstrecke (1) an eine Abgabestelle (A) transportiert werden und auf dieser Einsteckstrecke (1) die Einsteckprodukte (E) zwischen die Faltteile (Hₕ, Hᵥ) der Hauptprodukte (H) eingesteckt werden, dadurch gekennzeichnet, dass an einer vor der Einsteckstrecke (1) liegenden Uebernahmestelle (U, U') die beiden Faltteile (Hₕ, Hᵥ) jedes Hauptproduktes (H) im Bereiche der dem Falz gegenüberliegenden, quer zur Förderrichtung (F) der Hauptprodukte (H) verlaufenden Kanten von zwei in dieser Förderrichtung (F) voneinander beabstandeten Greifern (4) ergriffen werden, die Hauptprodukte (H) dann mit frei nach unten hängendem Falz von diesen Greifern (4) über die Einsteckstrecke (1) transportiert werden und die Einsteckprodukte (E) von oben zwischen den Greifern (4) hindurch in die offengehaltenen Hauptprodukte (H) eingesteckt werden.

2. Verfahren nach Anspruch 1, dadurch gekennzeichnet, dass der in Förderrichtung (F) hintere Faltteil (Hₕ) eines Hauptproduktes (H) vom gleichen Greifer (4) ergriffen und transportiert wird wie der in Förderrichtung vordere Faltteil (Hᵥ) des nächstfolgenden Hauptproduktes (H).

3. Verfahren nach Anspruch 1 oder 2, dadurch gekennzeichnet, dass die Hängelage der Hauptprodukte (H) während ihrem Transport von der Uebernahmestelle (U) durch die Einsteckstrecke (1) zur Abgabestelle (A) verändert wird.

4. Verfahren nach Anspruch 3, dadurch gekennzeichnet, dass die Hauptprodukte (H) in eine derartige Hängelage gebracht werden, dass zumindest an den Einsteckstellen der Falz in Förderrichtung (F) vor der Mittelsenkrechten zwischen den beiden Greifern (4), die die beiden Faltteile (Hₕ, Hᵥ) des Hauptproduktes (H) halten, liegt.

5. Verfahren nach Anspruch 1 oder 2, dadurch gekennzeichnet, dass an der Uebernahmestelle (U') der in Förderrichtung (F) vordere Faltteil (Hᵥ) jedes Hauptproduktes (H) näher beim Falz ergriffen wird als der hintere Faltteil (Hₕ), derart, dass der über den Greifer (4) vorstehende, hängende Teil des vorderen Faltteiles (Hᵥ) kürzer wird als der über den Greifer (4) vorstehende, hängende Teil des hinteren Faltteiles (Hₕ).

6. Verfahren nach einem der Ansprüche 4 oder 5, dadurch gekennzeichnet, dass die Einsteckprodukte (E) frei hängend zur Einsteckstrecke (1) geführt werden und dass die Unterkante jedes Einsteckproduktes (E) für das Einstecken von einer stationären Führung (31) geführt wird.

7. Verfahren nach Anspruch 6, dadurch gekennzeichnet, dass die Einsteckprodukte (E) weiter durch eine mit den Greifern (4) mitgeführte Einsteckschablone (85) geführt werden.

8. Verfahren nach einem der Ansprüche 1 bis 7, dadurch gekennzeichnet, dass während dem Transport über die Einsteckstrecke (1) durch Veränderung des Abstandes der zwei Greifer (4), die die beiden Faltteil (Hₕ, Hᵥ) eines Hauptproduktes (H) halten, das Hauptprodukt (H) mehr oder weniger geöffnet wird.

9. Verfahren nach einem der Ansprüche 1 bis 8, dadurch gekennzeichnet, dass die gefalteten Hauptprodukte (H) als Schuppenstrom in eine Einstecktrommel (2) geführt werden, in dieser geöffnet werden und aus der Einstecktrommel (2) von den Greifern (4) übernommen werden.

10. Verfahren nach einem der Ansprüche 1 bis 8, dadurch gekennzeichnet, dass die gefalteten Hauptprodukte (H) durch eine Zuführungseinrichtung (90) frei hängend und mit nach oben gerichtetem Falz zugeführt werden, dass die hängenden Faltteile (Hₕ, Hᵥ) jedes Hauptproduktes (H) durch ein Oeffnungsmittel (91) voneinander getrennt werden, dass die geöffneten Hauptprodukte (H) durch ein Offenhaltungsmittel (92) offengehalten werden, während die Faltteile (Hₕ, Hᵥ) von den Greifern (4, 4') ergriffen werden und dass anschliessend die Hauptprodukte (H) durch Umlenkung in die für das Einstecken der Einsteckprodukte (E) erforderliche Lage mit nach unten gerichtetem Falz gebracht werden.

11. Verfahren nach Anspruch 10, dadurch gekennzeichnet, dass die Offenhaltungsmittel (92) nur auf den hinteren Faltteil (Hₕ) der Hauptprodukte (H) wirken, während der vordere Faltteil (Hᵥ) im wesentlichen frei hängt.

12. Verfahren nach Anspruch 11, dadurch gekennzeichnet, dass die Offenhaltungsmittel (92) Führungsmittel (93) sind, die seitlich unterhalb des Falzes in die geöffneten Hauptprodukte (H) eingeführt werden und mit einer Geschwindigkeit, die kleiner ist als die Geschwindigkeit der Zuführeinrichtung (90), im wesentlichen parallel zu dieser bewegt werden, derart, dass der hintere Faltteil (Hₕ) jedes Hauptproduktes (H) in Förderrichtung (F) gegen hinten ausgelenkt wird.

13. Verfahren nach einem der Ansprüche 1 bis 12, dadurch gekennzeichnet, dass das aus Hauptprodukt (H) und mindestens einem eingesteckten Einsteckprodukt (E) bestehende Endprodukt (HE) nach der Einsteckstrecke (1) einem Weitertransportsystem (6) übergeben wird.

14. Einrichtung zur Durchführung des Verfahrens nach Anspruch 1, mit einer die in zwei Faltteile (Hₕ, Hᵥ) gefalteten Druckerei-Hauptprodukte (H) über eine Einsteckstrecke (1) an eine Abgabestelle (A) transportierenden Fördereinrichtung (4) und wenigstens einer entlang der Einsteckstrecke (1) angeordneten Einsteckstation (5), an der die mittels einer Fördereinrichtung (5.1, 5.2) zugeführten Einsteckprodukte (E) zwischen die Faltteile (Hₕ, Hᵥ) der Hauptprodukte (H) eingesteckt werden, dadurch gekennzeichnet, dass eine Zuführungseinrichtung (2, 90, 91, 92) zum Zuführen der Hauptprodukte (H) in einem geöffneten Zustand zu einer der Einsteckstrecke (1) vorgeschalteten Uebernahmestelle (U, U') vorgesehen ist, dass die Fördereinrichtung in ihrer Förderrichtung (F) voneinander beabstandete, an einem Zugorgan (3, 3') befestigte Greifer (4) aufweist, die an der Uebernahmestelle (U, U') die beiden Faltteile (Hₕ, Hᵥ) jedes Hauptproduktes (H) im Bereich der dem Falz gegenüberliegenden, quer zur Förderrichtung (F) verlaufenden Kanten ergreifen, um die Hauptprodukte (H) mit frei nach unten hängendem Falz über die Einsteckstrecke (1) zu transportieren und dass die Zuführungseinrichtung (2, 90, 91, 92) und die Greifer (4, 4') in ihrer gegenseitigen Lage derart aufeinander abgestimmt sind, dass die Greifer (4) und die Mitten der geöffneten Hauptprodukte (H) an der Uebernahmestelle (U, U') in Förderrichtung (F) gegeneinander versetzt sind.

15. Einrichtung nach Anspruch 14, dadurch gekennzeichnet, dass die Zuführungseinrichtung (2) für die Hauptprodukte (H) eine Einstecktrommel mit durch radiale Zellentrennwände (21) voneinander getrennte Zellen ist.

16. Einrichtung nadch Anspruch 15, dadurch gekennzeichnet, dass die Fördereinrichtung (4) oberhalb der Einstecktrommel (2) so angeordnet ist, dass die Uebernahmestelle (U) im oberen Bereiche der Einstecktrommel (2) liegt.

17. Einrichtung nach Anspruch 15, dadurch gekennzeichnet, dass die Fördereinrichtung (4) derart angeordnet ist, dass die Uebernahmestelle (U') in demjenigen Bereich der Einstecktrommel (2) liegt, in dem die Zellentrennwände (21) der Einstecktrommel während ihrer ansteigenden Bewegung eine etwa waagrechte Lage einnehmen.

18. Einrichtung nach Anspruch 14, dadurch gekennzeichnet, dass die Zuführungseinrichtung ein Zuführungstransportmittel (90) zur mit dem Falz nach oben gerichteten und frei hängenden Zuführung der Hauptprodukte (H), ein Oeffnungsmittel (91) zum Trennen der hängenden Faltteile (Hₕ, Hᵥ) der hängend zugeführten Hauptprodukte (H) und ein Offenhaltungsmittel (92) zum Offenhalten der geöffneten Hauptprodukte (H) für die Uebernahme durch die Fördereinrichtung (4) aufweist und dass die Fördereinrichtung (4) zwischen der Uebernahmestelle (U) und der ersten Einsteckstation (5) eine Umlenkung (94) aufweist.

19. Einrichtung nach Anspruch 18, dadurch gekennzeichnet, dass das Offenhaltungsmittel (92) seitlich in die geöffneten Hauptprodukte (H) einführbare und in Förderrichtung (F) parallel zum Zuführungstransportmittel (90) bewegbare Führungsmittel (93) aufweist.

20. Einrichtung nach Anspruch 19, dadurch gekennzeichnet, dass die Bewegungsgeschwindigkeit der Führungsmittel (93) kleiner ist als diejenige des Zuführungstransportmittels (90).

21. Einrichtung nach einem der Ansprüche 14 - 20, dadurch gekennzeichnet, dass die Greifer (4) um eine waagrechte Achse (44, 83) schwenkbar angeordnet sind.

22. Einrichtung nach Anspruch 21, dadurch gekennzeichnet, dass jeder Greifer (4) auf einer Welle (44, 83) angeordnet ist, die auf ihrer einen Seite mit dem Zugorgan (3, 3') verbunden ist und auf der anderen Seite eine Stützrolle (57) trägt, die auf einer Schiene (56) läuft.

23. Einrichtung nach Anspruch 21, dadurch gekennzeichnet, dass die Greifer (4, 4') zwischen zwei Zugorganen angeordnet sind.

24. Einrichung nach einem der Ansprüche 21 bis 23, dadurch gekennzeichnet, dass jeder Greifer (4, 4') mittels einer Welle (44, 83) am Zugorgan (3) befestigt ist und eine erste Klemmzunge (41, 82) und mindestens eine zweite, bewegliche Klemmzunge (43, 84.1, 84.2) aufweist, wobei die Welle (44) schwenkbar gelagert ist, die erste Klemmzunge (41, 82) drehbar auf der Welle (44) angeordnet ist und die zweite, bewegliche Klemmzunge (43) bzw. die zweiten, beweglichen Klemmzungen (84.1, 84.2) über eine Schliessfeder mit der Welle (44, 83) verbunden sind.

25. Einrichtung nach Anspruch 24, dadurch gekennzeichnet, dass jeder Greifer (4) Steuermittel (46, 48), vorzugsweise Steuerrollen, aufweist, mit denen die Schwenkstellung der ersten Klemmzunge (41) und die Stellung der zweiten, beweglichen Klemmzunge (43) relativ zur ersten Klemmzunge (41) steuerbar sind.

26. Einrichtung nach Anspruch 25, dadurch gekennzeichnet, dass jeder Greifer (4) Verriegelungsmittel (50 und 51) aufweist, mit denen die beiden Klemmzungen (41 und 43) in geschlossener Position fixierbar sind und gleichzeitig die Drehbarkeit der ersten Klemmzunge (41) relativ zur Welle (44) blockierbar ist.

27. Einrichtung nach einem der Ansprüche 22 bis 26, dadurch gekennzeichnet, dass jeder Greifer (4) mittig auf der Welle (44) angeordnet ist und dass auf der Welle (44) beidseitig des Greifers (4) fest mit der Welle (44) verbundene Stützelemente (54.1 und 54.2) angeordnet sind.

28. Einrichtung nach Anspruch 22, dadurch gekennzeichnet, dass jeder Greifer (4') eine einseitig über das Greifergehäuse (81) ragende erste Klemmzunge (82) und seitlich vom Greifergehäuse (83) mindestens zwei zweite, bezüglich der ersten Klemmzunge (82) bewegliche Klemmzungen (84.1, 84.2) aufweist.

29. Einrichtung nach Anspruch 28, dadurch gekennzeichnet, dass oberhalb der Welle (83) seitlich des Greifergehäuses (81) eine dachförmige Einsteckschablone (85) angeordnet ist.

## Claims

1. A method for the insertion of products (E) for insertion into main printed products (H) folded into two folded parts (Hₕ , Hᵥ), wherein the main products (H) are conveyed with their fold at the bottom over an insertion path (1) to a delivery station (A), and the products (E) for insertion are on this insertion path (1) inserted between the folded parts (Hₕ, Hᵥ) of the main products (H), characterized in that at a take-up point (U, U') disposed ahead of the insertion path (1), the two folded parts (Hₕ, Hᵥ) of each main product (H) are gripped by two grippers (4) in the zone of the edges on the opposite side to the fold and extending transversely to the conveyance direction (F) of the main products (H), which grippers are interspaced from each other in this conveyance direction (F), the main products (H) are then conveyed by these grippers (4) with their fold freely suspended downwards over the insertion path (1) and the products (E) for insertion are inserted from above between the grippers (4) therethrough into the main products (H) that are held open.

2. A method according to claim 1, characterized in that the folded part (Hₕ) of a main product (H) that is at the rear in the conveyance direction (F), is gripped and conveyed by the same gripper (4) as the folded part (Hᵥ) of the next main product (H), which is at the front in the conveyance direction.

3. A method according to claim 1 or 2, characterized in that the suspended position of the main products (H) is altered during their conveyance from the take-up point (U) through the insertion path (1) to the delivery station (A).

4. A method according to claim 3, characterized in that the main products (H) are brought into such a suspended position that at least at the insertion points, the fold lies in the conveyance direction (F) ahead of the median vertical between the two grippers (4) which hold the two folded parts (Hₕ, Hᵥ) of the main product (H).

5. A method according to claim 1 or 2, characterized in that at the take-up point (U'), the folded part (Hᵥ) that is at the front in the conveyance direction (F) of each main product (H) is gripped nearer the fold than the rear folded part (Hₕ), in such a way that the suspended portion of the front folded part (Hᵥ) projecting over the gripper (4) becomes shorter than the suspended portion of the rear folded part (Hₕ) projecting over the gripper (4).

6. A method according to one of claims 4 or 5, characterized in that the products (E) for insertion are conveyed freely suspended to the insertion path (1), and that the bottom edge of each product for insertion (E) is guided for the insertion by a stationary guide (31).

7. A method according to claim 6, characterized in that the products (E) for insertion are carried onwards by an insertion guide plate (85) that is carried along with the grippers (4).

8. A method according to one of claims 1 to 7, characterized in that during the conveyance over the insertion path (1), the main product (H) is opened to a greater or lesser extent by an alteration of the interspacing of the two grippers (4) which hold the two folded parts (Hₕ, Hᵥ) of a main product (H).

9. A method according to one of claims 1 to 8, characterized in that the folded main products (H) are carried into an insertion drum (2) as a lapped flow, are opened therein and are taken up from the insertion drum (2) by the grippers (4).

10. A method according to one of claims 1 to 8, characterized in that the folded main products (H) are being fed freely suspended by a feeder device (90) and with their fold directed upwards, that the suspended folded parts (Hₕ, Hᵥ) of each main product (H) are separated from each other by an opening means (91), that the opened main products (H) are held open by a holding open means (92) while the folded parts (Hₕ, Hᵥ) are gripped by the grippers (4, 4') and that subsequently, the main products (H) are brought by a reorientation into the position required for the insertion of the products (E) for insertion with their fold directed downwards.

11. A method according to claim 10, characterized in that the holding open means (92) only act on the rear folded part (Hₕ) of the main products (H), while the front folded part (Hᵥ) is suspended substantially freely.

12. A method according to claim 11, characterized in that the holding open means (92) are guide means (93) which are inserted laterally beneath the fold into the opened main products (H) and are moved, at a speed that is lower than the speed of the feeder device (90), substantially parallel to the latter, in such a way that the rear folded part (Hₕ) of each main product (H) is deflected, in the conveyance direction (F) towards the rear.

13. A method according to one of claims 1 to 12, characterized in that the end product (HE), consisting of the main product (H) and at least one inserted product for insertion (E), is delivered after the insertion path (1) to a system (6) for onward carriage.

14. A device for carrying out the method according to claim 1, with a conveyor device (4) conveying the main printed products (H) folded into two folded parts (Hₕ, Hᵥ) over an insertion path (1) to a delivery point (A), and at least one insertion station (5) arranged along the insertion path (1), at which station the products (E) for insertion fed by means of a conveyor device (5.1, 5.2), are inserted between the folded parts (Hₕ, Hᵥ) of the main products (H), characterized in that a feeder device (2, 90, 91, 92) is provided for feeding the main products (H) in an opened state to a take-up point (U, U') disposed ahead of the insertion path (1), that the feeder device has grippers (4) secured on a pull member (3, 3') which are interspaced from each other in their conveyance direction (F) and which, at the take-up point (U, U'), grip the two folded parts (Hₕ, Hᵥ) of each main product (H) in the zone of the edges lying on the opposite side to the fold, and extending transversely to the conveyance direction (F), so as to convey the main products (H) over the insertion path (1) with the fold freely suspended downwards, and that the feeder device (2, 90, 91, 92) and the grippers (4, 4') are adjusted in their mutual position to each other in such a way that the grippers (4) and the centres of the opened main products (H) are offset at the take-up point (U, U') in the conveyance direction (F) with respect to each other.

15. A device according to claim 14, characterized in that the feeder device (2) for the main products (H) is an insertion drum with cells that are separated from each other by radial cell partition walls (21).

16. A device according to claim 15, characterized in that the conveyor device (4) is arranged above the insertion drum (2) in such a way that the take-up point (U) lies in the upper zone of the insertion drum (2).

17. A device according to claim 15, characterized in that the conveyor device (4) is arranged in such a way that the take-up point (U') lies in that zone of the insertion drum (2) wherein the cell partition walls (21) of the insertion drum assume an approximately horizontal position during their rising movement.

18. A device according to claim 14, characterized in that the feeder device has a feeder conveyance means (90) for the feeding of the main products (H) with the fold directed upwards and in a freely suspended mode, an opening means (91) for separating the suspended folded parts (Hₕ, Hᵥ) of the main products (H) fed in a suspended mode, and a holding open means (92) for holding the main products (H) open for the take-up by the conveyance device (4), and that the conveyance device (4) has a deflecting means (94) between the take-up point (U) and the first insertion station (5).

19. A device according to claim 18, characterized in that the holding open means (92) have guide means (93) which can be laterally introduced into the opened main products (H) and which are displaceable in the conveyance direction (F) parallel to the feeder conveyance means (90).

20. A device according to claim 19, characterized in that the speed of movement of the guide means (93) is lower than that of the feeder conveyance means (90).

21. A device according to one of claims 14 - 20, characterized in that the grippers (4) are arranged for pivoting round a horizontal pin (44, 83).

22. A device according to claim 21, characterized in that each gripper (4) is arranged on a shaft (44, 83) which is connected on one of its sides to the pull member (3, 3'), and on its other side, carries a supporting roller (57) which runs on a rail (56).

23. A device according to claim 21, characterized in that the grippers (4, 4') are arranged between two pull members.

24. A device according to one of claims 21 to 23, characterized in that each gripper (4, 4') is secured by means of a shaft (44, 83) on the pull member (3) and has a first clamping tongue (41, 82) and at least one second movable clamping tongue (43, 84.1, 84.2) in which arrangement the shaft (44) is mounted for pivoting, the first clamping tongue (41, 82) is arranged for rotation on the shaft (44) and the second movable clamping tongue (43), or the second movable clamping tongues (84.1, 84.2) are connected to the shaft (44, 83) by means of a locking spring.

25. A device according to claim 24, characterized in that each gripper (4) has control means (46, 48), preferably control rollers, by means of which the pivoted position of the first clamping tongue (41) and the position of the second movable clamping tongue (43) can be controlled relative to the first clamping tongue (41).

26. A device according to claim 25, characterized in that each gripper (4) has locking means (50 and 51), by means of which the two clamping tongues (41 and 43) can be fixed in a closed position, and the scope for rotation of the first clamping tongue (41) relative to the shaft (44) can be blocked at the same time.

27. A device according to one of claims 22 to 26, characterized in that each gripper (4) is arranged centrally on the shaft (44), and that on the shaft (44) there are arranged on both sides of the gripper (4) supporting elements (54.1 and 54.2) that are rigidly connected to the shaft (44).

28. A device according to claim 22, characterized in that each gripper (4') has a first clamping tongue (82) projecting on one side beyond the gripper casing (81) and at the side of the gripper casing (83), at least two second clamping tongues (84.1, 84.2) which are movable relative to the first clamping tongue (82).

29. A device according to claim 28, characterized in that a roof-shaped insertion guide plate (85) is arranged above the shaft (83) at the side of the gripper casing (81).

## Revendications

1. Procédé pour insérer des produits d'insertion (E) dans des produits imprimés principal (H) pliés en deux côtés de pli (Hₕ, Hᵥ), dans lequel les produits principaux (H) sont transportés avec le pli vers le bas sur une zone d'insertion (1) jusqu'à un poste de déchargement (A) et sur cette zone d'insertion (1) les produits d'insertion (E) sont insérés entre les côtés de pli (Hₕ, Hᵥ) des produits principaux (H), caractérisé en ce qu'en un poste de saisie (U, U') situé avant la zone d'insertion (1), les deux côtés de pli (Hₕ, Hᵥ) de chaque produit principal (H) sont saisis dans la région des arêtes opposées au pli orientées transversalement par rapport à la direction de transport (F) des produits principaux (H), par deux pinces (4) espacées l'une de l'autre dans cette direction de transport (F), les produits principaux (H) sont alors transportés sur la zone d'insertion (1) par ces pinces (4) avec le pli pendant librement vers le bas et les produits d'insertion (E) sont insérés de haut en bas entre les pinces (4) dans les produits principaux (H) maintenus ouverts.

2. Procédé suivant la revendication 1, caractérisé en ce que le côté arrière (Hₕ), dans la direction de transport (F), d'un produit principal (H) est saisi par la même pince (4) que le côté avant (Hᵥ), dans la direction de transport, du produit principal (H) suivant immédiatement.

3. Procédé suivant la revendication 1 ou 2, caractérisé en ce que la position suspendue des produits principaux (H) est modifiée pendant leur transport du poste de saisie (U) à travers la zone d'insertion (1) jusqu'au poste de déchargement (A).

4. Procédé suivant la revendication 3, caractérisé en ce que les produits principaux (H) sont amenés dans une position suspendue telle qu'au moins aux postes d'insertion, le pli se trouve, dans la direction de transport (F), avant la verticale médiane entre les deux pinces (4) qui tiennent les deux côtés de pli (Hₕ, Hᵥ) du produit principal (H).

5. Procédé suivant la revendication 1 ou 2, caractérisé en ce qu'au poste de saisie (U'), le côté avant de pli (Hᵥ), dans la direction de transport (F), de chaque produit principal (H) est saisi plus près du pli que le côté arrière (Hₕ), de telle façon que le côté suspendue sortant de la pince (4) du côté avant du pli (Hᵥ) soit plus courte que le côté suspendue sortant de la pince (4) du côté arrière du pli (Hₕ).

6. Procédé suivant l'une quelconque des revendications 4 ou 5, caractérisé en ce que les produits d'insertion (E) sont guidés en suspension libre à la zone d'insertion (1) et en ce que l'arête inférieure de chaque produit d'insertion (E) est guidée pour l'insertion par un guidage fixe (31).

7. Procédé suivant la revendication 6, caractérisé en ce que les produits d'insertion (E) sont encore guidés à travers un gabarit d'insertion (85) entraîné avec les pinces (4).

8. Procédé suivant l'une quelconque des revendications 1 à 7, caractérisé en ce que le produit principal (H) est plus ou moins ouvert pendant le transport sur la zone d'insertion (1) par une modification de la distance des deux pinces (4) qui tiennent les deux côtés de pli (Hₕ, Hᵥ) d'un produit principal (H).

9. Procédé suivant l'une quelconque des revendications 1 à 8, caractérisé en ce que les produits principaux (H) pliés sont guidés en une nappe étalée dans un tambour d'insertion (2), sont ouverts dans celui-ci et sont saisis par les pinces (4) hors du tambour d'insertion (2).

10. Procédé suivant l'une quelconque des revendications 1 à 8, caractérisé en ce que les produits principaux (H) pliés sont introduite en suspension libre et avec le pli dirigé vers le haut par un dispositif d'introduction (90), en ce que les côtés de pli (Hₕ, Hᵥ) pendants de chaque produit principal (H) sont séparés l'un de l'autre par un moyen d'ouverture (91), en ce que les produits principaux (H) ouverts sont maintenus ouverts par un moyen de maintien d'ouverture (92), tandis que les côtés de pli (Hₕ, Hᵥ) sont saisis par les pinces (4, 4') et en ce qu'ensuite les produits principaux (H) sont amenés par déviation dans la position nécessaire pour l'insertion des produits d'insertion (E), avec le pli dirigé vers le bas.

11. Procédé suivant la revendication 10, caractérisé en ce que les moyens de maintien d'ouverture (92) n'agissent que sur le côté de pli arrière (Hₕ) des produits principaux (H), tandis que le côté de pli avant (Hᵥ) pend essentiellement librement.

12. Procédé suivant la revendication 11, caractérisé en ce que les moyens de maintien d'ouverture (92) sont des moyens de guidage (93), qui sont introduits latéralement sous le pli dans les produits principaux (H) ouverts et qui sont transportés avec une vitesse qui est plus petite que la vitesse du dispositif d'introduction (90), essentiellement parallèlement à celui-ci, de telle façon que le côté arrière de pli (Hₕ) de chaque produit principal (H) soit dévié vers l'arrière, dans la direction de transport (F).

13. Procédé suivant l'une quelconque des revendications 1 à 12, caractérisé en ce que le produit final (HE) composé du produit principal (H) et d'au moins un produit d'insertion (E) inséré est transmis à un système de poursuite de transport (6) après la zone d'insertion (1).

14. Dispositif pour la mise en oeuvre du procédé suivant la revendication 1, avec un dispositif de transport (4) transportant les produits imprimés principaux (H) pliés en deux côtés de pli (Hₕ, Hᵥ) sur une zone d'insertion (1) jusqu'à un poste de déchargement (A) et au moins une station d'insertion (5) disposée le long de la zone d'insertion (1), dans laquelle les produits d'insertion (E) introduits au moyen d'un dispositif de transport (5.1, 5.2) sont insérés entre les côtés de pli (Hₕ, Hᵥ) des produits principaux (H), caractérisé en ce qu'il est prévu un dispositif d'introduction (2, 90, 91, 92) pour introduire les produits principaux (H) à l'état ouvert à un poste de saisie (U, U') précédant la zone d'insertion (1), en ce que le dispositif de transport présente des pinces (4) fixées à un organe de traction (3, 3') à distance l'une de l'autre dans leur direction de transport (F), qui saisissent au poste de saisie (U, U') les deux côtés de pli (Hₕ, Hᵥ) de chaque produit principal (H) dans la région des arêtes orientées transversalement à la direction de transport (F) à l'opposé du pli, afin de transporter les produits principaux (H) sur la zone d'insertion (1) avec le pli pendant librement vers le bas, et en ce que le dispositif d'introduction (2, 90, 91, 92) et les pinces (4, 4') sont accordés l'un avec les autres en ce qui concerne leur position mutuelle, de telle manière que les pinces (4) et les milieux des produits principaux (H) ouverts soient décalés les uns par rapport aux autres dans la direction de transport (F), au poste de saisie (U, U').

15. Dispositif suivant la revendication 14, caractérisé en ce que le dispositif d'introduction (2) pour les produits principaux (H) est un tambour d'insertion avec des cellules séparées les unes des autres par des parois radiales (21) de séparation des cellules.

16. Dispositif suivant la revendication 15, caractérisé en ce que le dispositif de transport (4) est disposé au-dessus du tambour d'insertion (2), de telle façon que le poste de saisie (U) se trouve dans la région supérieure du tambour d'insertion (2).

17. Dispositif suivant la revendication 15, caractérisé en ce que le dispositif de transport (4) est disposé de telle façon que le poste de saisie (U') se trouve dans la région du tambour d'insertion (2) où les parois (21) de séparation des cellules du tambour d'insertion prennent une position sensiblement horizontale pendant leur mouvement ascendant.

18. Dispositif suivant la revendication 14, caractérisé en ce que le dispositif d'introduction présente un moyen de transport d'introduction (90) pour l'introduction des produits principaux (H) avec le pli dirigé vers le haut et pendant librement, un moyen d'ouverture (91) pour la séparation des côtés de pli (Hₕ, Hᵥ) pendants des produits principaux (H) introduits en suspension et un moyen de maintien d'ouverture (92) pour maintenir ouverts les produits principaux (H) ouverts pour la saisie par le dispositif de transport (4) et en ce que le dispositif de transport (4) présente une déviation (94) entre le poste de saisie (U) et la première station d'insertion (5).

19. Dispositif suivant la revendication 18, caractérisé en ce que le moyen de maintien d'ouverture (92) présente des moyens de guidage (93) à introduire latéralement dans les produits principaux (H) ouverts et à déplacer dans la direction de transport (F) parallèlement au moyen de transport d'introduction (90).

20. Dispositif suivant la revendication 19, caractérisé en ce que la vitesse de mouvement des moyens de guidage (93) est plus petite que celle du moyen de transport d'introduction (90).

21. Dispositif suivant l'une quelconque des revendications 14 - 20, caractérisé en ce que les pinces (4) sont disposées de façon pivotante autour d'un axe horizontal (44, 83).

22. Dispositif suivant la revendication 21, caractérisé en ce que chaque pince (4) est disposée sur un arbre (44, 83), qui est relié par son premier côté à l'organe de traction (3, 3') et qui porte sur son autre côté un galet de support (57), qui roule sur un rail (56).

23. Dispositif suivant la revendication 21, caractérisé en ce que les pinces (4, 4') sont disposées entre deux organes de traction.

24. Dispositif suivant l'une quelconque des revendications 21 à 23, caractérisé en ce que chaque pince (4, 4') est fixée à l'organe de traction (3) au moyen d'un arbre (44, 83) et présente une première mâchoire (41, 82) et au moins une deuxième mâchoire mobile (43, 84.1, 84.2), l'arbre (44) étant supporté de façon pivotante, la première mâchoire (41, 82) étant disposée de façon rotative sur l'arbre (44) et la deuxième mâchoire mobile (43) respectivement les deuxièmes mâchoires mobiles (84.1, 84.2) étant reliées à l'arbre (44, 83) par un ressort de fermeture.

25. Dispositif suivant la revendication 24, caractérisé en ce que chaque pince (4) présente des moyens de commande (46, 48), de préférence des galets de commande, avec lesquels il est possible de commander la position pivotée de la première mâchoire (41) et la position de la deuxième mâchoire mobile (43) par rapport à la première mâchoire (41).

26. Dispositif suivant la revendication 25, caractérisé en ce que chaque pince (4) présente des moyens de verrouillage (50 et 51), avec lesquels les deux mâchoires (41 et 43) peuvent être fixées en position fermée et en même temps la rotation de la première mâchoire (41) par rapport à l'arbre (44) peut être bloquée.

27. Dispositif suivant l'une quelconque des revendications 22 à 26, caractérisé en ce que chaque pince (4) est disposée au milieu sur l'arbre (44) et en ce que des éléments de support (54.1 et 54.2) solidement assemblés à l'arbre (44) sont disposés sur l'arbre (44) de part et d'autre de la pince (4).

28. Dispositif suivant la revendication 22, caractérisé en ce que chaque pince (4') présente une première mâchoire (82) s'étendant d'un côté au-delà du corps de pince (81) et, à côté du corps de pince (83), au moins deux deuxièmes mâchoires (84.1, 84.2) mobiles par rapport à la première mâchoire (82).

29. Dispositif suivant la revendication 28, caractérisé en ce qu'un gabarit d'insertion (85) en forme de toit est disposé au-dessus de l'arbre (83), à côté du corps de pince (81).
